# EUROPÄISCHE PATENTSCHRIFT

(11) **EP 1 766 192 B1**
(45) Veröffentlichungstag und Bekanntmachung des Hinweises auf die Patenterteilung: **12.01.2011**
(21) Anmeldenummer: 05766734.7
(22) Anmeldetag: 13.06.2005
(51) Int. Cl.: F01D 5/30, F01D 25/12, F01D 5/08

(54) **SCHAUFELRAD EINER TURBINE MIT EINER SCHAUFEL UND MINDESTENS EINEM KÜHLKANAL**
VANE WHEEL OF A TURBINE COMPRISING A VANE AND AT LEAST ONE COOLING CHANNEL
ROUE A AUBES D'UNE TURBINE PRESENTANT UNE AUBE ET AU MOINS UN CANAL REFRIGERANT

(30) Priorität: 09.07.2004 EP 04016237
(43) Veröffentlichungstag der Anmeldung: 28.03.2007
(73) Patentinhaber: SIEMENS AKTIENGESELLSCHAFT, 80333 München (DE)
(72) Erfinder: BOLMS, Hans-Thomas, 45481 Mülheim an der Ruhr (DE); HESELHAUS, Andreas, 40235 Düsseldorf (DE); HÄBEL, Roland, 51427 Bergisch Gladbach (DE); KOCH, Torsten, 46145 Oberhausen (DE); MÜSGEN, Ralf, 45147 Essen (DE)
(86) Internationale Anmeldenummer: PCT/EP2005/052714
(87) Internationale Veröffentlichungsnummer: WO 2006/005659

(56) Entgegenhaltungen:
- EP-A- 1 074 695
- DE-A- 10 355 449
- US-A- 5 252 026
- US-A- 5 531 568
- US-A1- 2004 081 556

## Beschreibung

Die Erfindung betrifft ein Schaufelrad einer Turbine mit einer Schaufel, deren Schaufelfuß an einer Radscheibe gehaltert ist, und bei der sich zwischen der Radscheibe der Turbine und dem Schaufelfuß mindestens ein Kühlkanal befindet. Ferner betrifft die Erfindung eine Schaufel eines derartigen Schaufelrades.

Schaufelräder der eingangs genannten Art werden beispielsweise bei stationären Gasturbinen als Laufschaufelräder verwendet, welche in Strömungsrichtung von Brenngas hinter einer Brennkammer der Gasturbine angeordnet und dort hohen Temperaturen ausgesetzt sind. Die Kühlung der Schaufelblätter und insbesondere der Schaufelfüße von solchen hochtemperaturbelasteten Gasturbinenschaufeln ist in Folge der dazu erforderlichen komplizierten Kühlfluidführung und schwierigen Abdichtungen bei zugleich hoher Fliehkraftbelastung besonders aufwendig. Bei Turbinenlaufschaufeln wird derzeit mit konvektiver Kühlung und anderen Maßnahmen zur Verstärkung des Wärmeübergangs zwischen einem durch Kühlkanäle am Schaufelfuß strömenden Kühlfluid und dem Schaufelfuß gearbeitet. Oftmals steht nur eine vergleichsweise geringe Menge Kühlfluid zur Verfügung, so dass nur ein geringer Wärmestrom durch eine Plattform des Schaufelfußes abgeführt werden kann. Damit kann die Plattformoberflächentemperatur nur geringfügig abgesenkt werden.

Dazu ist aus der US 2004/0081556 A1 eine Gasturbinenschaufel mit einem Schaufelfuß, einer Plattform und einem Schaufelblatt bekannt. Die Plattform erstreckt sich von einer anströmseitigen Kante zu einer abströmseitigen Kante, bezogen auf das Heißgas, welches die Gasturbine in Axialrichtung durchströmt. Die Plattform weist eine abströmseitige, in Umfangsrichtung der Turbinenscheibe verlaufende abströmseitige Kante auf, welche über die axiale Breite der Turbinenscheibe nach Art einer Traufe hinaus ragt. An der Unterseite der abströmseitigen Kante der Plattform sind mehrere, die Kühlluftströmung beeinflussende Strukturelemente vorgesehen. Sich mit dem Rotor schnell mitdrehende Leitrippen bewegen sich über die mehr oder minder stehende Kühlluft hinweg und bewirken eine Strömungsumlenkung der Kühlluft von Umfangsrichtung in Axialrichtung. Außerdem ist an der Unterseite der Plattform sowohl ein turbulatorartiges lokales Sockelfeld sowie sich in Axialrichtung erstreckende Rippen vorgesehen. Das Sockelfeld und die Rippen erhöhen lokal den Wärmeübergang von der abströmseitigen Kante der Plattform in die unterseitig vorbeiströmende Kühlluft.

Der Erfindung liegt die Aufgabe zugrunde, ein Schaufelrad gemäss Anspruch 1 für eine Turbine mit einer Schaufel bereitzustellen, an deren Schaufelfuß bzw. Schaufelplattform eine verstärke Kühlung erzielt und ein vergleichsweise hoher Wärmestrom abgeführt werden kann. Ferner ist es Aufgabe der Erfindung, ein Herstellungsverfahren für eine solche Schaufel anzugeben. Diese erstgenannte Aufgabe ist erfindungsgemäß dadurch gelöst, dass an mindestens einer der Wände des Kühlkanals eines erfindungsgemäßen Schaufelrades eine Vielzahl Turbulatoren ausgebildet ist, die derart gestaltet sind, dass sie die Turbulenz eines durch den Kühlkanal strömenden Kühlfluids erhöhen.

Im Vergleich zu bekannten Kühlkonfigurationen an Schaufelfüßen bzw. Schaufelplattformen von Turbinenlaufschaufeln strömt erfindungsgemäß in dem mindestens einen sich axial bzw. in Hauptströmungsrichtung eines Heißgases erstreckenden Kühlkanal zwischen dem Außenumfang der Radscheibe und der Unterseite der Plattform der Schaufel das Kühlfluid nicht entlang von mehr oder weniger glatten Wänden, sondern es ist gezielt eine Vielzahl Turbulatoren oder Turbulenzelementen vorgesehen, die an mindestens einer der Wände des Kühlkanals ausgebildet sind und die Turbulenz des Kühlfluids innerhalb des Kühlkanals erhöhen. Mit diesen Turbulatoren wird der Wärmeübergang zwischen dem verwirbelten Kühlfluid und allen Wänden, insbesondere aber der den Turbulatoren zugehörigen Wand des Kühlkanals erhöht und der Schaufelfuß dadurch verstärkt gekühlt. Die Turbulatoren bzw. Turbulenzelemente sind entsprechend dem angestrebten Wärmeübergang angepasst, so dass an der zugehörigen Schaufel gezielt eine maximale heißgasseitige Materialtemperatur vorbestimmt und der Kühlfluidstrom durch den Kühlkanal entsprechend dimensioniert werden kann.

Als Turbulatoren können Rippen bzw. Nippel oder Dimpel zur Anwendung kommen.

Bei einer vorteilhaften Weiterbildung des erfindungsgemäßen Schaufelrades ist die Vielzahl Turbulatoren vorteilhaft an der Unterseite einer Plattform des Schaufelfußes ausgebildet. Durch den Einsatz von Turbulatoren bzw. Turbulenzelementen an der Plattformunterseite, welche die Turbulenz im Spalt zwischen Schaufelfuß und dem Scheibenkopf der Radscheibe vergrößern, wird der Wärmestrom in der Plattformwand vergrößert und die Plattformoberflächentemperatur abgesenkt.

Die Vielzahl Turbulatoren ist vorteilhaft in Form von Taschen gestaltet, welche in dem die mindestens eine Wand des Kühlkanals bildenden Material ausgeformt sind. Solche Taschen können auch nachträglich in bereits bestehenden Schaufeln ausgebildet und damit die erfindungsgemäß gewünschte Vergrößerung des Wärmeübergangs am Schaufelfuß erzielt werden.

Die Turbulatoren bzw. Taschen sind ferner vorteilhaft jeweils im Wesentlichen quer oder schräg zur Strömungsrichtung des durch den Kühlkanal strömenden Kühlfluids ausgerichtet. Derartige Turbulatoren führen zu einer besonders starken Verwirbelung von im Kühlkanal strömendem Kühlfluid.

Eine besonders gute und gleichmäßige Kühlung der Plattform kann erreicht werden, wenn die Turbulatoren derart schräg zur Strömungsrichtung des durch den Kühlkanal strömenden Kühlfluids ausgerichtet sind, dass sie das strömende Kühlfluid in Richtung eines Halses des Schaufelfußes umlenken. Damit kann die Durchströmung des im Querschnitt meist keilförmige oder dreieckige Kühlkanals gezielt angepasst werden.

Damit an besonders zu kühlenden Bereichen des Schaufelrades mit erhöhter Wärmebelastung die erfindungsgemäß verstärkte Kühlung benutzt werden kann, sollte in solchen Bereichen erhöhter Wärmebelastung die Anzahl der pro Flächeneinheit vorgesehenen Turbulatoren bzw. Taschen im Vergleich zu Bereichen geringerer Wärmebelastung erhöht sein.

Bei dem erfindungsgemäßen Schaufelrad sollte ferner vorteilhaft der Schaufelfuß mindestens einer Schaufel mit einer Plattform gestaltet sein, an der sich entlang eines lang gestreckten Halses des Schaufelfußes beidseitig jeweils ein Kühlkanal befindet und die Vielzahl Turbulatoren in Form einer sich in dem zugehörigen Kühlkanal an der Unterseite der Plattform erstreckenden Reihe gestaltet ist. Mit derartigen Turbulatoren an der Unterseite der Plattform können Schaufeln erfindungsgemäßer Schaufelräder ohne große bauliche Veränderung für einen Einsatz bei höheren Temperaturen ertüchtigt werden.

Die erfindungsgemäßen Turbulatoren können in einem die Schaufel und insbesondere deren Schaufelblatt ausbildenden Arbeitsgang mit ausgeformt werden, so dass für ihre Herstellung nahezu kein Zusatzaufwand entsteht.

Alternativ oder zusätzlich können die Turbulatoren in einem separaten Arbeitsgang nach mindestens einem die Schaufel und insbesondere deren Schaufelblatt ausbildenden Arbeitsgang ausgeformt werden. Mit dieser Vorgehensweise können insbesondere Schaufelräder von bestehenden Turbinen in erfindungsgemäßer Weise mit Turbulatoren bzw. Taschen nachgerüstet werden, welche zu dem oben erläuterten verbesserten Wärmeübergang am Schaufelfuß führen.

Die Aufgabe der Erfindung ist ferner mit einer Schaufel für ein Schaufelrad einer Turbine gemäss Anspruch 10, insbesondere einer Gasturbine, gelöst, die mit einem von einem Heißgas umströmbaren Schaufelblatt und einem Schaufelfuß versehen ist, der eine Plattform aufweist, welche sich, bezogen auf die Hauptströmungsrichtung des Heißgases, von einer anströmseitigen Kante zu einer abströmseitigen Kante entlang einer Plattformlängskante erstreckt und an welcher an einer dem Schaufelblatt gegenüberliegenden Unterseite ein Hals und weiter entfernt Zähne angeordnet sind, und bei der an der von dem Schaufelblatt abgewandten Unterseite der Plattform seitlich des Halses entlang der Plattformlängskante eine Vielzahl Turbulatoren ausgebildet sind, die derart gestaltet sind, dass sie im eingebauten Zustand der Schaufel die Turbulenz eines entlang der Unterseite strömenden Kühlfluids erhöhen.

Wie oben erläutert wird an einer derartigen erfindungsgemäßen Schaufel eine verbesserte Wärmeabfuhr und Kühlung im Bereich des zugehörigen Schaufelfußes erreicht, wodurch sich, nahezu ohne Kostenaufwand, ein gesteigerter Verkaufswert der Maschinen ergibt.

Wie ebenfalls bereits erwähnt, sollte die Vielzahl Turbulatoren an einer derartigen Schaufel in Form von Taschen gestaltet sein, welche in dem Material der Plattform ausgeformt sind.

Zur Lösung der auf das Verfahren gerichteten Aufgabe werden die Turbulatoren in einem das Schaufelblatt ausbildenden Arbeitsgang mit ausgeformt. Die Turbulatoren werden somit unmittelbar bei der Neu-Herstellung der Schaufel mitgeformt. Alternativ kann eine bereits bestehende und eingesetzte Schaufel während eines Inspektionsinterfalls der Gasturbine mit den Turbulatoren nachgerüstet werden, indem diese in einem separaten Arbeitsgang nach mindestens einem das Schaufelblatt ausbildenden Arbeitsgang ausgeformt werden. Hierdurch kann die Standzeit der Schaufel weiter erhöht werden bei gleichzeitiger Einsparung von Kühlluft, welches sich darüber hinaus positiv auf den Wirkungsgrad der Gasturbine auswirkt.

Nachfolgend wird ein Ausführungsbeispiel eines erfindungsgemäßen Schaufelrades anhand der beigefügten schematischen Zeichnungen näher erläutert.

Es zeigt:
- FIG 1: eine perspektivische .Ansicht eines Schaufelfußes einer Schaufel einer Turbine gemäß dem Stand der Technik,
- FIG 2: eine perspektivische Ansicht eines Schaufelfußes einer erfindungsgemäßen Schaufel einer Turbine und
- FIG 3: eine perspektivische Ansicht der Einbausituation eines Schaufelfußes gemäß Fig. 2.

In FIG 1 ist eine Schaufel 10 gemäß dem Stand der Technik veranschaulicht, welche ein Schaufelfuß 12 und ein sich daran anschließendes Schaufelblatt 14 aufweist. Der Schaufelfuß 12 ist als Tannenbaumfuß mit einer Plattform 16 gestaltet, an welcher an der dem Schaufelblatt 14 gegenüberliegenden Seite ein Hals 18 und weiter entfernt Zähne 20 angeordnet sind. Die Plattform 16, der Hals 18 und die Zähne 20 sind als längliches Profil gestaltet, welches bei eingebauter Schaufel 10 in eine nicht dargestellte Nut einer Radscheibe 22 eines Turbinenläufers angeordnet ist und dort zum Halten des Schaufelblattes 14 und zum Aufnehmen von insbesondere dessen Fliehkräften vorgesehen ist.

Eine solche Einbaulage einer Schaufel 10 an einer Radscheibe 22 ist grundsätzlich in FIG 3 veranschaulicht.

Wie in FIG 1 zu erkennen ist, ist bei der bekannten Schaufel 10 die zum Hals 18 und den Zähnen 20 gewandte Unterseite der Plattform 16 mit einer im Wesentlichen glatten Oberfläche versehen.

Bei einer in FIG 2 veranschaulichten Schaufel 10, welche hinsichtlich des Schaufelfußes 12 grundsätzlich wie das Beispiel gemäß FIG 1 gestaltet ist, ist die Unterseite 24 hingegen mit einer Vielzahl Turbulatoren 26 gestaltet, die jeweils in einer Reihe an beiden Seiten des Halses 18 angeordnet sein können.

Die Turbulatoren 26 sind zu einem sich in Hauptströmungsrichtung eines Heißgases erstreckenden Kühlkanal 28 gewandt, der zwischen der Unterseite 24 der Plattform 16 und dem Außenumfang der Radscheibe 22 vorgesehen ist.

Der Kühlkanal 28 verläuft entlang einer Plattformlängskante, welche sich von einer anströmseitigen Kante der Plattform 16 zu einer abströmseitigen Kante erstreckt, bezogen auf die Hauptströmungsrichtung des die Gasturbine beim Betrieb durchströmenden Heißgases.

Der Kühlkanal 28 wird im Betrieb der zugehörigen Gasturbine mit einem nicht dargestellten Kühlfluid in einer Strömungsrichtung 30 durchströmt. Die Turbulatoren 26 sind lediglich entlang der Plattformlängskante angeordnet und hinsichtlich dieser Strömung des Kühlfluids quer oder schräg zur Strömungsrichtung 30 als Taschen gestaltet, welche in dem Material der Plattform 16 ausgeformt sind, und zu deren Unterseite 24 jeweils eine Öffnung aufweisen. In diesen Taschen kommt es zu einer zusätzlichen Verwirbelung des durch den Kühlkanal 28 strömenden Kühlfluids und damit zu einem verbesserten Wärmeübergang von der Plattform 16 in das Kühlfluid. Somit führen die Taschen zu einer erhöhten Wärmeabfuhr und einer verbesserten Kühlung des Schaufelfußes 12 und der Plattform 16.

Das Schaufelblatt 14 weist eine druckseitige Wand 27.

Insbesondere bei unsymmetrisch großen Plattformen 16 einer Turbinenschaufel 10, führt die Ausgestaltung mit unterseitig angeordneten Turbulatoren 26 zu Vorteilen. Wenn eine der beiden Plattformlängskanten, beispielsweise die druckseitige Plattformseite bezogen auf das Schaufelblatt 14, in Umfangsrichtung der Radscheibe 22 weiter aus ragt als die andere der, ist für das Beispiel also die saugseitige Plattformseite, ist es ausreichend, dass nur auf der druckseitigen Plattformlängskante an der Unterseite 24 Turbulatoren 26 vorgesehen sind wie in FIG 3 gezeigt, welche das Kühlfluid im Kühlkanal 28 verwirbeln und somit auch für die saugseitige Plattformlängskante 29b der unmittelbar benachbarten Turbinenschaufel 10 des Schaufelrades einen, im Bezug auf den Stand der Technik, ausreichend erhöhten Wärmeübergang ermöglichen.

Die Taschen der Turbulatoren 26 können beispielsweise in das Material der Plattform 16 einerodiert sein und weisen dabei vorteilhaft eine Länge auf, welche etwa der zwei- bis siebenfachen, insbesondere drei- bis fünffachen, besonders vorteilhaft, der vierfachen Breite einer Tasche entspricht. Alternativ zu Taschen können an der Unterseite 24 der Plattform 16 die Turbulatoren 26 auch in Gestalt von Nippeln oder Dimpeln ausgebildet sein. Mit solchen Turbulatoren 26 sind an der Unterseite 24 jeweils Schlitze bzw. Stege gestaltet, welche partielle Strömungswiderstände für das durch den Kühlkanal 28 strömende Kühlfluid darstellen und damit zu Turbulenzen innerhalb des Kühlfluids führen.

Zudem sind die Turbulatoren 26 vorzugsweise derart schräg zur Kühlfluidströmung ausgerichtet, dass sie das Kühlfluid von einem Spalt, der von zwei stirnseitig gegenüberliegenden Plattformen 16 benachbarter Turbinenschaufeln 10 gebildet wird, wegleiten. Somit wird das Kühlfluid von den Turbulatoren 26 auch gegen den Hals 18 des Schaufelfußes 12 geführt. Wie in FIG 3 gezeigt, ist der unterhalb der Plattform 16 vorhandene Querschnitt des Kühlkanals 28 keilförmig, d.h. vom Plattformrand aus verkleinert sich die radiale Höhe des Querschnitts zum Hals 18 des Schaufelfußes 12 hin. Das Kühlfluid würde ohne derart schräggestellte Turbulatoren 26 aufgrund des lokal geringeren Strömungswiderstandes vermehrt im größeren Querschnittsbereich strömen als im halsnahen, kleineren Querschnittsbereich. Mit derart schräg gestellten Turbulatoren 26 wird dieser Effekt wirksam unterdrückt und das Kühlfluid wird verstärkt in den kleineren Querschnittsbereich zum Hals 18 des Schaufelfußes 18 geführt, was zu einer Vergleichmäßigung der Kühlung der Plattform 16 führt. Mit den, vorzugsweise in einem Winkel von 45° - bezogen auf die Strömungsrichtung 30 - schräg gestellten Turbulatoren 26 kann ein spiralförmiger Kühlfluidstrom entlang des Kühlkanals 28 erzwungen werden, der sich unmittelbar unterhalb der Unterseite 24 der Plattform 16 zum Hals 18 des Schaufelfußes 12 hin dreht.

Anstelle von einerodierten Taschen auf der Unterseite 24 der Plattform 16 kann durch Auftragsschweißen zusätzliches Material auf der Unterseite 24 der Plattform 16 für die Turbulatoren 26 aufgetragen werden. Dieses zusätzliche Material wird dann in einem nachfolgenden Arbeitsschritt zumindest teilweise durch geeignete Verfahren abgetragen, um somit die Turbulatoren 26 auszubilden.

Alternativ zu den vorgestellten Herstellungsverfahren kann auch ein vorgefertigtes, separates Modul mit Turbulatoren 26 in einem von der (Guß-)Herstellung der Turbinenschaufel getrennten Arbeitsgang durch Form- und/oder Kraftschluss kostengünstig befestigt werden. Vorgefertigte Module lassen such bei Revisionsarbeiten nachträglich zeitsparend montieren.

Das Turbulator-Modul kann beispielsweise die gleiche Längserstreckung aufweisen wie die Plattformlängskante und, ausgestattet mit einer Nut und Feder Konfiguration, stirnseitig in die Plattform 16 in eine entlang der Unterseite 24 sich erstreckende korrespondierende Ausnehmung einschiebbar sein, um anschließend durch Schweißen oder Löten fixiert zu werden.

## Patentansprüche

1. Schaufelrad für eine Turbine,
mit mindestens einer von einem Heißgas umströmbaren Schaufel (10), deren eine Plattform (16) aufweisender Schaufelfuß (12) an einer Radscheibe (22) gehaltert ist,
und bei der sich zwischen dem Außenumfang der Radscheibe (22) und der Plattform (16) der Schaufel (10) mindestens ein sich in Hauptströmungsrichtung des Heißgases erstreckender Kühlkanal (28) befindet,
**dadurch gekennzeichnet, dass**
an mindestens einer der Wände des Kühlkanals (28) eine Vielzahl Turbulatoren (26) ausgebildet ist, die derart gestaltet sind, dass sie die Turbulenz eines durch den Kühlkanal (28) strömenden Kühlfluids erhöhen.

2. Schaufelrad nach Anspruch 1,
**dadurch gekennzeichnet, dass**
die Vielzahl Turbulatoren (26) an der Unterseite (24) der Plattform (16) des Schaufelfußes (12) ausgebildet ist.

3. Schaufelrad nach Anspruch 1 oder 2,
**dadurch gekennzeichnet, dass**
die Vielzahl Turbulatoren (26) in Form von Taschen gestaltet ist, welche in dem die mindestens eine Wand des Kühlkanals (28) bildende Material ausgeformt sind.

4. Schaufelrad nach einem der vorhergehenden Ansprüche,
**dadurch gekennzeichnet, dass**
die Turbulatoren (26) jeweils im Wesentlichen quer oder schräg zur Strömungsrichtung (30) des durch den Kühlkanal (28) strömenden Kühlfluids ausgerichtet sind.

5. Schaufelrad nach einem der vorhergehenden Ansprüche,
**dadurch gekennzeichnet, dass**
die Turbulatoren (26) derart schräg zur Strömungsrichtung (30) des durch den Kühlkanal (28) strömenden Kühlfluids ausgerichtet sind, dass sie das strömende Kühlfluid in Richtung eines Halses (18) des Schaufelfußes (12) umlenken.

6. Schaufelrad nach einem der vorhergehenden Ansprüche,
**dadurch gekennzeichnet, dass**
in mindestens einem Bereich mit erhöhter Wärmebelastung des Schaufelrades die Anzahl der pro Flächeneinheit vorgesehenen Turbulatoren (26) im Vergleich zu mindestens einem Bereich geringerer Wärmebelastung erhöht ist.

7. Schaufelrad nach einem der vorhergehenden Ansprüche,
**dadurch gekennzeichnet, dass**
der Schaufelfuß (12) mindestens einer Schaufel (10) mit einer Plattform (16) gestaltet ist, an der sich entlang eines lang gestreckten Halses (18) beidseitig jeweils ein Kühlkanal (28) befindet und die Vielzahl Turbulatoren (26) in Form einer sich in dem zugehörigen Kühlkanal (28) an der Unterseite (24) der Plattform (16) erstreckenden Reihe gestaltet ist.

8. Schaufelrad nach einem der vorhergehenden Ansprüche,
**dadurch gekennzeichnet, dass**
die Turbulatoren (26) in einem die Schaufel (10) und insbesondere deren Schaufelblatt (14) ausbildenden Arbeitsgang mit ausgeformt worden sind.

9. Schaufelrad nach einem der vorhergehenden Ansprüche,
**dadurch gekennzeichnet, dass**
die Turbulatoren (26) in einem separatem Arbeitsgang nach mindestens einem die Schaufel (10) und insbesondere deren Schaufelblatt (14) ausbildenden Arbeitsgang ausgeformt worden sind.

10. Schaufel (10) für ein Schaufelrad einer Turbine, insbesondere einer Gasturbine, mit einem von einem Heißgas umströmbaren Schaufelblatt (14) und einem Schaufelfuß (12), der eine Plattform (16) aufweist, welche sich, bezogen auf die Hauptströmungsrichtung des Heißgases, von einer anströmseitigen Kante (31) zur einer abströmseitigen Kante (33) entlang einer Plattformlängskante (29) erstreckt und an welcher an einer dem Schaufelblatt (14) gegenüberliegenden Unterseite (24) ein Hals (18) und weiter entfernt Zähne (20) angeordnet sind,wobei an der Unterseite (24) der Plattform (16) eine Vielzahl Turbulatoren (26) ausgebildet ist, die derart gestaltet sind, dass sie im eingebauten Zustand der Schaufel (10) die Turbulenz eines entlang der Unterseite (24) strömenden Kühlfluids erhöhen
**dadurch gekennzeichnet, dass**
die Turbulatoren (26) seitlich des Halses (18) entlang der Plattformlängskante (29) angeordnet sind.

11. Schaufel (10) nach Anspruch 10,
**dadurch gekennzeichnet, dass**
die Vielzahl Turbulatoren (26) in Form von Taschen gestaltet sind, welche in dem Material der Plattform (16) ausgeformt sind.

12. Schaufel (10) nach Anspruch 10 oder 11,
**dadurch gekennzeichnet, dass**
die Turbulatoren (28) derart schräg zur Strömungsrichtung des entlang der Plattformlängskante (29) strömenden Kühlfluids ausgerichtet sind, dass sie das strömende Kühlfluid in Richtung des Halses (18) der Schaufelfußes (16) zumindest teilweise umlenken.

13. Verfahren zum Herstellen einer Schaufel (10) nach einem der Ansprüche 10, 11 oder 12,
**dadurch gekennzeichnet, dass**
die Turbulatoren (26) in einem das Schaufelblatt (14) ausbildenden Arbeitsgang mit ausgeformt werden.

14. Verfahren zum Herstellen einer Schaufel (10) nach einem der Ansprüche 10, 11 oder 12,
**dadurch gekennzeichnet, dass**
die Turbulatoren (26) in einem separaten Arbeitsgang nach mindestens einem das Schaufelblatt (14) ausbildenden Arbeitsgang ausgeformt werden.

15. Verfahren nach Anspruch 14,
**dadurch gekennzeichnet, dass**
die Turbulatoren (26) auf einem separaten Modul vorgefertigt werden, welches Modul in einem separaten Arbeitsgang an die Unterseite (24) der Plattform (16) durch Form- und/oder Kraftschluss befestigt wird.

## Claims

1. Vane wheel for a turbine, with at least one vane (10) around which a hot gas can flow and of which a vane foot (12) having a platform (16) is held on a wheel disk (22), and in which at least one cooling channel (28) extending in the main flow direction of the hot gas is located between the outer circumference of the wheel disk (22) and the platform (16) of the vane (10), **characterized in that**, on at least one of the walls of the cooling channel (28), a multiplicity of turbulators (26) are formed, which are configured in such a way that they increase the turbulence of a cooling fluid flowing through the cooling channel (28).

2. Vane wheel according to Claim 1, **characterized in that** the multiplicity of turbulators (26) are formed on the underside (24) of the platform (16) of the vane foot (12).

3. Vane wheel according to Claim 1 or 2, **characterized in that** the multiplicity of turbulators (26) are configured in the form of pockets which are shaped in the material forming the at least one wall of the cooling channel (28).

4. Vane wheel according to one of the preceding claims, **characterized in that** the turbulators (26) are oriented in each case essentially transversely or obliquely with respect to the flow direction (30) of the cooling fluid flowing through the cooling channel (28).

5. Vane wheel according to one of the preceding claims, **characterized in that** the turbulators (26) are oriented obliquely with respect to the flow direction (30) of the cooling fluid flowing through the cooling channel (28), in such a way that they deflect the flowing cooling fluid in the direction of a neck (18) of the vane foot (12).

6. Vane wheel according to one of the preceding claims, **characterized in that**, in at least one region with increased heat load of the vane wheel, the number of turbulators (26) provided per unit area is increased, as compared with at least one region of lower heat load.

7. Vane wheel according to one of the preceding claims, **characterized in that** the vane foot (12) of at least one vane (10) is configured with a platform (16), on which a cooling channel (28) is located on each of the two sides along an elongated neck (18) and the multiplicity of turbulators (26) are configured in the form of a row extending in the associated cooling channel (28) on the underside (24) of the platform (16).

8. Vane wheel according to one of the preceding claims, **characterized in that** the turbulators (26) have been shaped together in one operation forming the vane (10) and, in particular, its vane leaf (14).

9. Vane wheel according to one of the preceding claims, **characterized in that** the turbulators (26) have been shaped in a separate operation after at least one operation forming the vane (10) and, in particular, its vane leaf (14).

10. Vane (10) for a vane wheel of a turbine, in particular a gas turbine, with a vane leaf (14) around which a hot gas can flow and with a vane foot (12) having a platform (16) which, with respect to the main flow direction of the hot gas, extends from an inflow-side edge (31) to an outflow-side edge (33) along a longitudinal platform edge (29), and on which a neck (18) is arranged on a side lying opposite the vane leaf (14) and, further away, teeth (20) are arranged, wherein on the underside (24) of the platform (16) a multiplicity of turbulators (26) are formed, which are configured in such a way that, in the built-in state of the vane (10), they increase the turbulence of a cooling fluid flowing along the underside (24), **characterized in that**
the turbulators (26) are arranged on the side of the neck (18) along the longitudinal platform edge (29).

11. Vane (10) according to Claim 10, **characterized in that** the multiplicity of turbulators (26) are configured in the form of pockets which are shaped in the material of the platform (16).

12. Vane (10) according to Claim 10 or 11, **characterized in that** the turbulators (26) are oriented obliquely with respect to the flow direction of the cooling fluid flowing along the longitudinal platform edge (29), in such a way that they at least partially deflect the flowing cooling fluid in the direction of the neck (18) of the vane foot (16).

13. Method for producing a vane (10) according to one of Claims 10, 11 or 12, **characterized in that** the turbulators (26) are shaped together in one operation forming the vane leaf (14).

14. Method for producing a vane (10) according to one of Claims 10, 11 or 12, **characterized in that** the turbulators (26) are shaped in a separate operation after at least one operation forming the vane leaf (14).

15. Method according to Claim 14, **characterized in that** the turbulators (26) are prefabricated on a separate module, which module is fastened to the underside (24) of the platform (16) by positive and/or nonpositive connection in a separate operation.

## Revendications

1. Roue à aubes d'une turbine,
comprenant au moins une aube ( 10 ) sur laquelle peut passer un gaz chaud, dont une emplanture ( 12 ) comportant une plate-forme ( 16 ) est maintenue sur un disque ( 22 ) de roue et dans laquelle un canal ( 28 ) de refroidissement s'étendant dans la direction d'écoulement principal du gaz chaud se trouve entre le pourtour extérieur du disque ( 22 ) de roue et la plate-forme ( 16 ) de l'aube,
**caractérisée en ce que**
sur au moins l'une des parois du canal ( 28 ) de refroidissement est constituée une pluralité de dispositifs ( 26 ) donnant de la turbulence, qui sont conformés de manière à augmenter la turbulence d'un fluide de refroidissement s'écoulant dans le canal ( 28 ) de refroidissement.

2. Roue à aubes suivant la revendication 1,
**caractérisée en ce que**
la pluralité de dispositifs ( 26 ) donnant de la turbulence est formée sur le côté ( 24 ) inférieur de la plate-forme ( 16 ) de l'emplanture ( 12 ) de l'aube.

3. Roue à aubes suivant la revendication 1 ou 2,
**caractérisé en ce que**
la pluralité de dispositifs ( 26 ) donnant de la turbulence est conformée sous la forme de poches, qui sont en le matériau formant la au moins une paroi du canal ( 28 ) de refroidissement.

4. Roue à aubes suivant l'une des revendications précédentes,
**caractérisée en ce que** les dispositifs ( 26 ) donnant de la turbulence sont dirigés respectivement sensiblement transversalement ou de façon inclinée par rapport à la direction ( 30 ) d'écoulement du fluide de refroidissement s'écoulant dans le canal ( 28 ) de refroidissement.

5. Roue à aubes suivant l'une des revendications précédentes,
**caractérisée en ce que**
les dispositifs ( 26 ) donnant de la turbulence sont inclinés par rapport à la direction ( 30 ) d'écoulement du fluide de refroidissement s'écoulant dans le canal ( 28 ) de refroidissement de manière à ce que fluide de refroidissement qui s'écoule soit dévié dans la direction d'un col ( 18 ) de l'emplanture ( 12 ) de l'aube.

6. Roue à aubes suivant l'une des revendications précédentes,
**caractérisée en ce que**
dans au moins une partie sollicitée davantage thermiquement de la roue à aubes, le nombre des dispositifs ( 26 ) donnant de la turbulence prévue par unité de surface est augmentée par rapport à au moins une partie moins soumise à la chaleur.

7. Roue à aubes suivant l'une des revendications précédentes,
**caractérisée en ce que** l'emplanture ( 12 ) d'au moins une aube ( 10 ) est conformée en ayant une plate-forme ( 16 ) sur laquelle se trouve le long d'un col ( 18 ) s'étendant en longueur de part et d'autre respectivement un canal ( 28 ) de refroidissement et la pluralité de dispositifs ( 26 ) donnant de la turbulence est sous la forme d'une rangée s'étendant, dans le canal ( 28 ) de refroidissement associé, sur le côté ( 24 ) inférieur de la plate-forme ( 16 ).

8. Roue à aubes suivant l'une des revendications précédentes,
**caractérisée en ce que**
les dispositifs ( 26 ) donnant de la turbulence ont été formés dans une passe opératoire formant l'aube ( 10 ) et notamment sa lame ( 14 ) .

9. Roue à aubes suivant l'une des revendications précédentes, **caractérisée en ce que**
les dispositifs ( 26 ) donnant de la turbulence ont été formés dans une passe opératoire distincte après au moins une passe opératoire formant l'aube ( 10 ) et notamment sa lame ( 14 ).

10. Aube ( 10 ) pour une roue à aubes d'une turbine, notamment d'une turbine à gaz, comprenant une lame ( 14 ) d'aube sur laquelle peut passer un gaz chaud et une emplanture ( 12 ) d'aube qui a une plate-forme ( 16 ) laquelle, rapportée à la direction principale d'écoulement du gaz chaud, s'étend d'un bord ( 31 ) d'attaque à un bord ( 33 ) de fuite le long d'un bord ( 29 ) longitudinal de la plate-forme et sur laquelle sont montés, sur un côté ( 24 ) inférieur opposé à la lame ( 14 ) de l'aube, un col ( 18 ) et plus loin des dents ( 20 ), une pluralité de dispositifs ( 26 ) donnant de la turbulence étant formée du côté ( 24 ) inférieur de la plate-forme ( 16 ) et étant conformée de façon à augmenter, à l'état monté de l'aube ( 10 ), la turbulence d'un fluide de refroidissement s'écoulant le long du côté ( 24 ) inférieur,
**caractérisée en ce que**
les dispositifs ( 26 ) donnant de la turbulence sont disposés latéralement au col ( 18 ) le long du bord ( 29 ) longitudinal de la plate-forme.

11. Aube ( 10 ) suivant la revendication 10,
**caractérisée en ce que**
la pluralité de dispositifs ( 26 ) donnant de la turbulence est formée sous la forme de poches qui sont en le matériau de la plate-forme ( 16 ).

12. Aube ( 10 ) suivant la revendication 10 ou 11,
**caractérisée en ce que**
les dispositifs ( 28 ) donnant de la turbulence sont inclinés par rapport à la direction d'écoulement du fluide de refroidissement s'écoulant le long du bord ( 29 ) longitudinal de la plate-forme de manière à ce qu'ils dévient, au moins en partie dans la direction du col ( 18 ) de l'emplanture ( 16 ) de l'aube, le fluide de refroidissement qui s'écoule.

13. Procédé de fabrication d'une aube ( 10 ) suivant l'une des revendications 10, 11 ou 12,
**caractérisé en ce que**
on forme des dispositifs ( 26 ) donnant de la turbulence dans la même passe opératoire que celle où l'on forme la lame ( 14 ) de l'aube.

14. Procédé de fabrication d'une aube ( 10 ) suivant l'une des revendications 10, 11 ou 12,
**caractérisé en ce que**
l'on forme des dispositifs ( 26 ) donnant de la turbulence dans une passe opératoire distincte après au moins une passe opératoire formant la lame ( 14 ) de l'aube.

15. Procédé de fabrication suivant la revendication 14,
**caractérisé en ce que**
l'on fabrique à l'avance les dispositifs ( 26 ) donnant de la turbulence sur un module séparé, lequel module est fixé dans une passe opératoire distincte au côté ( 24 ) inférieur de la plate-forme ( 16 ) par complémentarité de forme et/ou par complémentarité de force.
